# EUROPÄISCHE PATENTSCHRIFT

(11) **EP 0 043 517 B1**
(45) Veröffentlichungstag und Bekanntmachung des Hinweises auf die Patenterteilung: **27.03.1985**
(21) Anmeldenummer: 81104962.6
(22) Anmeldetag: 26.06.1981
(51) Int. Cl.: B65B 9/14

(54) **Vorrichtung zum Überziehen von Gutstapeln mit Schrumpfhauben**
Apparatus for drawing a shrinkable film hood over a stack of goods
Dispositif pour enfiler un capot de feuille rétractable sur une pile d'articles

(30) Priorität: 05.07.1980 DE 3025576; 09.05.1981 DE 8113736 U
(43) Veröffentlichungstag der Anmeldung: 13.01.1982
(73) Patentinhaber: MSK-Verpackungs-Systeme Gesellschaft mit beschränkter Haftung, D-47515 Kleve (DE)
(72) Erfinder: Hannen, Rainer Wilhelm, D-4180 Goch 2 (DE)
(74) Vertreter: Stark, Walter, Dr.-Ing.

## Beschreibung

Die Erfindung betrifft eine Vorrichtung zum Überziehen von Gutstapeln mit Hauben aus schrumpfbaren Folienschläuchen, mit einer Einrichtung zum Abziehen des flachgelegten Folienschlauches von einem Wickel, einer Schweiß-und Schneideinrichtung zum Anbringen von Quernähten und zum Abtrennen von Schlauchabschnitten, mit beweglichen Greifern zum Erfassen des freien Haubenrandes und mit einer Einrichtung zum Aufspreizen des flachgelegten Folienschlauches.

Mit derartigen Vorrichtungen werden auf fertige, insbesondere palettierte Gutstapel, die auf einem Förderer an die Vorrichtung herangeführt oder an dieser vorbeigeführt werden, die Schrumpfhauben gezogen, die in einer nachfolgenden Wärmebehandlung geschrumpft werden und dann den Gutstapel als verhältnismäßig feste Verpackung umschließen. Die Schrumpfhauben werden in der Vorrichtung dadurch gebildet, daß von einem von einem Wickel abgezogenen Folienschlauch Abschnitte entsprechender Länge abgetrennt und mit einer Bodenquerschweißnaht versehen werden.

Bei einer bekannten Vorrichtung der eingangs beschriebenen Gattung (DE-A-2 549 251) wird der die Haube bildende Schlauchabschnitt über den Gutstapel gezogen und erst dann durch Abschweißen vom durchgehenden Schlauch abgetrennt. Die Seitenfalten werden dabei in Führungen gehalten. Es muß dafür Sorge getragen werden, daß die Seitenfalten sich aus ihren Führungen nicht lösen können. Das bereitet insbesondere dann Schwierigkeiten, wenn die Vorrichtung automatisch arbeiten soll. Ähnliches gilt auch für eine andere bekannte Vorrichtung (DE-A-2 706 955), die in vergleichbarer Weise aufgebaut ist und funktioniert.

Bei einer weiteren Vorrichtung zum Verpakken von Gegenständen mit Abschnitten einer Schlauchfolie wird die Schlauchfolie von einem Wickel abgezogen, über ein Spreizgestell geführt und dabei geöffnet. Das Spreizgestell ist an Transportrollen abgestützt, die ihrerseits zusammen mit dem Spreizgestell an einem Rahmen auf- und niederbewegbar sind. Durch Bewegung des Spreizgestelles und zusätzliche Drehung der Transportrollen wird ein entsprechender Abschnitt der Schlauchfolie vom Wickel ab und über den zu verpackenden Gegenstand gezogen (DE-A-1 912 945). - Mit einem Spreizgestell arbeitet auch eine Vorrichtung zum Verpacken einer Gruppe von Gegenständen (FR-A-2 300 009), bei der allerdings die mit Hilfe des Spreizgestells geöffnete Folie unmittelbar hinter dem Spreizgestell in Bahnen zerschnitten wird.

Es ist auch bekannt, die Schrumpfhauben am offenen Ende mit beweglichen Greifern zu erfassen, zu entfalten und durch Verschwenken der Greifer über den Gutstapel zu ziehen (DE-A-2 806 343). Auch dabei werden vorzugsweise Seitenfaltenhauben verwendet. Da die Wandungen und/oder Seitenfalten des flachgelegten und aufgewickelten Folienschlauches fest gegeneinandergepreßt sind und dementsprechend auch aneinanderhaften, ergeben sich Schwierigkeiten dadurch, daß die Wandungen bzw. Seitenfalten, die den freien Haubenrand bilden, zunächst voneinander gelöst werden müssen, bevor sie von den Greifern erfaßt werden können. Dazu ist manuelle Arbeit erforderlich, weil die betreffenden Ränder voneinander gelöst und von Hand den Greifern zugeführt werden müssen. Das ist umständlich.

Aufgabe der Erfindung ist es, eine Vorrichtung der eingangs beschriebenen Gattung so zu verbessern, daß sie sich für weitgehend automatischen Betrieb eignet.

Diese Aufgabe wird dadurch gelöst, daß die beweglichen Greifer im wesentlichen oberhalb der Schweiß- und Schneideinrichtung angeordnet sind und daß unterhalb der Schweiß- und Schneideinrichtung, jedoch innerhalb des Schlauchendes, die Einrichtung zum Aufspreizen der einander gegenüberliegenden Wandungen des flachgelegten Folienschlauches angeordnet ist, die ein Spreizgestell aufweist, das in einer Projetkion senkrecht zur Schlauchachse einen im wesentlichen dreieckförmigen Querschnitt besitzt und über die Wandungen des Schlauchendes am Maschinengestell abgestützt ist.

Wenn der von dem Wickel abgezogene Folienschlauch gegebenenfalls über eine unterhalb der Spreizeinrichtung angeordnete Umlenkwalze diese Spreizeinrichtung passiert, werden seine Wandungen zwangsläufig aufgespreizt, wobei sich das Maß der Aufspreizung nach den jeweils gewünschten Verhältnissen richten kann. Die innerhalb des Schlauchendes befindliche Spreizeinrichtung wirkt im wesentlichen durch ihr Eigengewicht und spreizt den darübergezogenen Schlauchabschnitt nach Maßgabe ihrer geometrischen Form. Das so gespreizte Schlauchende kann von den Greifern erfaßt und durch die Schweiß- und Schneideinrichtung hindurch bis zu einer der gewünschten Haubenlänge entsprechenden Höhe gezogen werden. Dann wird die oberhalb der Spreizeinrichtung befindliche Schweiß- und Schneideinrichtung betätigt, die einerseits eine Quernaht legt und andererseits den abgezogenen Schlauchabschnitt abtrennt, der nunmehr als fertige Haube ausschließlich an den Greifern hängt und von diesen durch Schwenken der Greifer auf den neben der Vorrichtung befindlichen Gutstapel gezogen wird. Das unterhalb der Schweiß- und Schneideinrichtung verbleibende Schlauchende ist gespreizt und kann beim nächsten Arbeitsgang von den Greifern ohne manuelle Hilfe erfaßt werden.

Die Einrichtung zum Aufspreizen kann ein Spreizgestell aufweisen, das im Bereich seiner Ecken Gleiter oder Rollen zur Führung der Schlauchwandungen aufweist. Insbesondere sollte das Spreizgestell im Bereich seiner unteren Dreieckspitze wenigstens eine Rolle und auf der der Schweiß- und Schneideinrichtung zugewandten Seite wenigstens vier Rollen aufweisen. Damit läßt sich ein Folienschlauch bestimmten Umfangs ohne Schwierigkeiten und ohne Falten- oder Wellenbildung der Schlauchwandungen so spreizen, daß er am oberen Ende der Spreizeinrichtung einen im wesentlichen rechteckigen Querschnitt besitzt.

Zweckmäßig werden den Gleitern bzw. Rollen außerhalb des Folienschlauches angeordnete Stützbleche oder Stützrollen zugeordnet, die maschinenfest gelagert sind und eine Führung für den Folienschlauch beim Durchlauf durch die Spreizeinrichtung bilden und die Spreizeinrichtung stützen, wenn der Folienschlauch von oben nach unten gezogen wird. Außerdem wird dadurch eine maschinenfeste Zuordnung zwischen der Spreizeinrichtung und der nachgeschalteten Schweiß- und Schneideinrichtung sowie den beweglichen Greifern geschaffen.

Sollen mit der Vorrichtung der Seitenfaltenhauben Hauben auf Gutstapel gezogen werden, dann empfiehlt sich eine Ausführungsform, bei der die vier Rollen des Spreizgestells im Bereich der äußeren Faltlinien zwischen Wandungen und Seitenfalten angreifen und bei der an einem Maschinengestell, insbesondere in Höhe dieser vier Rollen, zwei weitere Rollen angeordnet sind, die von außen auf den inneren Faltlinien der Seitenfalten angreifen. Die von außen angreifenden Rollen können federbelastet sein, so daß auch Umfangstoleranzen des Folienschlauches ausgeglichen werden, und die Wandungen bzw. Seitenfalten stets mit geringer Spannung und glatt durch die Vorrichtung geführt werden.

Da mit Rücksicht auf die nachgeschaltete Schweiß- und Schneideinrichtung der Folienschlauch nicht vollständig, sondern nur teilweise aufgespreizt werden sollte, sind zwischen den Wandungen einerseits und den anschließenden Seitenfalten andererseits des Folienschlauches mehr oder weniger spitze Winkel gebildet. Um die Führung des Folienschlauches im Bereich dieser Winkel zu verbessern, können die vier oberen Rollen des Spreizgestells als flache Scheiben ausgebildet sein, deren Scheibenebene sich etwa mittig zwischen am gespreizten Schlauchende einerseits von der zugeordneten Wandung und andererseits von der anschließenden Seitenfalte gebildeten Ebene erstreckt. Die Scheiben liegen dann nur umfangsseitig im Bereich der zugeordneten Faltlinien am Folienschlauch an, wobei sie sich außerdem an den außerhalb des Folienschlauches angeordneten Stützblechen oder Stützrollen abstützen.

Da die fertigen Hauben in der Regel an ihren breiten Wandungen von den Greifern erfaßt werden, bevor sie vollständig gespreizt und über die Gutstapel gezogen werden, ist es vorteilhaft, wenn am Spreizgestell zwischen jeweils zwei Rollen Walzen zur Führung der Wandungen des Folienschlauches, insbesondere des Seitenfaltenschlauches, angeordnet sind, denen außerhalb des Folienschlauches Stützrollen zugeordnet sind. Dann werden nämlich die Wandungen des Folienschlauches von diesen Walzen zusätzlich geführt, wobei sie gegebenenfalls auch glattgezogen werden, wenn die Greifer den freien Rand des Folienschlauches erfaßt haben und einen weiteren Abschnitt des Folienschlauches hochziehen.

Die eingangs angegebene Aufgabe wird auch dadurch gelöst, daß die beweglichen Greifer im wesentlichen unterhalb der Schweiß- und Schneideinrichtung angeordnet sind und daß oberhalb der Schweiß- und Schneideinrichtung, jedoch innerhalb des Schlauchendes, die Ein: richtung zum Aufspreizen der einander gegenüberliegenden Wandungen des flachgelegten Folienschlauches angeordnet ist, die ein Spreizgestell besitzt, das in einer Projektion senkrecht zur Schlauchachse einen im wesentlichen dreieckförmigen Querschnitt aufweist und über die Wandungen des Schlauchendes am Maschinengestell abgestützt ist.

Wenn der vom Wickel abgezogene Folienschlauch gegebenenfalls über eine oberhalb der Spreizeinrichtung angeordnete Umlenkwalze diese Spreizeinrichtung passiert, werden seine Wandungen zwangsläufig aufgespreizt, wobei sich das Maß der Aufspreizung nach den jeweils gewünschten Verhältnissen richten kann. Die innerhalb des Schlauchendes befindliche Spreizeinrichtung ist durch die Wandungen des Schlauchendes hindurch am Maschinengestell abgestützt und spreizt den darübergezogenen Schlauchabschnitt nach Maßgabe ihrer geometrischen Form. Das gespreizte Schlauchende kann dann unterhalb der Spreizeinrichtung von den Greifern erfaßt und unmittelbar über den Gutstapel gezogen werden, nachdem die Schweiß- und Schneideinrichtung betätigt worden ist und einen der gewünschten Haubenlänge entsprechenden Schlauchabschnitt abgetrennt sowie mit einer Querschweißnaht verschlossen hat.

Die Einrichtung zum Aufspreizen kann ein Spreizgestell aufweisen, das im Bereich seiner Ecken Gleiter oder Rollen zur Führung der Schlauchwandungen aufweist. Insbesondere sollte das Spreizgestell an seiner Unterseite wenigstens vier Rollen aufweisen, denen außerhalb des Folienschlauches Stützrollen zugeordnet sind. Jede dieser Rollen sollte mit ihrer zugeordneten Stützrolle parallelachsig sein. Bei einer Ausführungsform zum Überziehen von Seitenfaltenhauben empfiehlt es sich, die vier Rollen des Spreizgestells im Bereich der äußeren Faltlinien zwischen Wandungen und Seitenfalten angreifen zu lassen, wobei am Maschinengestell, insbesondere in Höhe dieser vier Rollen, zwei weitere Rollen angeordnet sind, die von außen an den inneren Faltlinien der Seitenfalten angreifen. Die von außen angreifenden Rollen können federbelastet sein, so daß auch Umfangstoleranzen des Folienschlauches ausgeglichen werden, und die Wandungen bzw. Seitenfalten stets mit geringer Spannung und glatt durch die Vorrichtung geführt werden.

Da mit Rücksicht auf die nachgeschaltete Schweiß- und Schneideinrichtung der Folienschlauch nicht vollständig, sondern zunächst nur teilweise aufgespreizt werden sollte, sind zwischen den Wandungen einerseits und den anschließenden Seitenfalten andererseits des Folienschlauches mehr oder weniger spitze Winkel gebildet. Um die Führung des Folienschlauches im Bereich dieser Winkel zu verbessern, können die vier Rollen des Spreizgestells als flache Scheiben ausgebildet sein, deren Scheibenebene sich etwa mittig zwischen den am gespreizten Schlauchende einerseits von der zugeordneten Wandung und andererseits von der anschließenden Seitenfalte gebildeten Ebene erstreckt. Zusätzlich kann neben jeder dieser vier Rollen ein Führungsblech für die Folie angeordnet sein, damit das freie Ende des Folienschlauches treffsicher von Greifern oder einer Spanneinrichtung erfaßt werden kann. Damit das innerhalb des Folienschlauches angeordnete Spreizgestell sicher am Maschinengestell abgestützt ist, sollten im Bereich der Unterseite des Spreizgestells an den ebenen Wandungen des gespreizten Folienschlauches angreifende Rollen angeordnet sein, die sich auf außerhalb des Folienschlauches angeordneten maschinenfesten Stützrollen abstützen. Zusätzlich können etwa in halber Höhe des Spreizgestells weitere, an ebenen Wandungen des Folienschlauches angreifende Rollen angeordnet sein, die sich auf außerhalb des Folienschlauches angeordneten maschinenfesten Stützrollen abstützen.

Damit die Greifer den unteren Rand des aufgespreizten Folienschlauches treffsicher erfassen können, ist es zweckmäßig, wenn unterhalb des Spreizgestells eine Einrichtung zum Aufspannen der Öffnung des Schlauchendes mit in die Öffnung einfahrbaren und die Öffnung aufspannenden Spannfingern vorgesehen wird. Die Spannfinger werden zweckmäßig an Hebelgetrieben geführt, wobei ihnen hydraulische oder pneumatische Zylinder als Stelltriebe zugeordnet sind. Nach dem Eingreifen der Spannfinger in die Öffnung werden die Spannfinger so auseinandergezogen, daß sie insbesondere die Breitseiten des Folienschlauches spannen, die dadurch eine vorgegebene räumliche Lage und Orientierung annehmen, so daß anschließend die Greifer herangeführt und den Rand dieser Breitseiten erfassen können.

Bei einer bevorzugten Ausführungsform der Erfindung bestehen die Greifer aus Greiferzangen, die angesteuert beweglichen Greiferarmen angeordnet sind. Eine der Zangenbacken ist fest am Greiferarm angeordnet, während die andere Zangenbacke gelenkig am Greiferarm gelagert sowie über einen Stelltrieb am Greiferarm abgestützt ist. Da die Greifer bzw. die Greiferzangen stets nur an eine bestimmte Stelle bewegt zu werden brauchen, an der sich dann der untere Rand des Folienschlauches befindet, kann die Mechanik der Greiferarme verhältnismäßig einfach ausgebildet sein. Es empfiehlt sich lediglich, darauf zu achten, daß bei geschlossener Greiferzange lediglich die freien Enden der Zangenbacken einander berühren, damit auf diese Weise ein definierter Klemmdruck auf den erfaßten Rand des Folienschlauches ausgeübt werden kann. Das läßt sich z. B. dadurch verwirklichen, daß der Drehpunkt der beiden Zangenbacken nicht in den von den Innenseiten der Zangenbakken gebildeten Ebenen liegt. Bei anderen Ausführungen können die Zangenbacken aus flexiblem Material sein, man kann aber auch die Enden der Zangenbacken ballig ausführen.

Damit sich die mit Hilfe der Greifer über den Gutstapel gezogene Haube leicht von den Greiferzangen löst, geht ein weiterer Vorschlag der Erfindung dahin, an der beweglichen Zangenbacke einen Abstreifer zu befestigen. Dies kann ein einfacher Hebel sein, der beim Verschwenken der beweglichen Zangenbacke den Rand der Haube von der anderen Zangenbacke abstreift.

Im folgenden werden in der Zeichnung dargestellte Ausführungsbeispiele der Erfindung erläutert; es zeigt
Fig. 1 in schematischer Darstellung eine Seitenansicht einer Vorrichtung zum Überziehen von Gutstapeln mit Schrumpfhauben,
Fig. den oberen Teil der Vorrichtung mit Schweiß- und Schneideinrichtung sowie beweglichen Greifern in größerem Maßstab,
Fig. 3 eine Draufsicht auf den Gegenstand nach Fig. 1,
Fig. 4 einen vergrößerten Ausschnitt des Gegenstandes nach Fig. 3,
Fig. 5 in schematischer Darstellung eine Ansicht einer anderen Vorrichtung zum Überziehen von Gutstapeln mit Schrumpfhauben,
Fig. 6 einen Teil des Gegenstandes nach Fig. 5, von unten gesehen,
Fig. 7 einen Teil des Gegenstandes nach Fig. 6 in vergrößerter Darstellung,
Fig. 8 in schematischer Darstellung eine Ansicht einer Aufspanneinrichtung,
Fig.9 eine Ansicht von unten auf die noch nicht aufgespannte Haubenöffnung,
Fig. 10 eine Ansicht von unten auf die aufgespannte Haubenöffnung,
Fig. 11 teilweise eine Ansicht des Gegenstandes nach Fig. 8,
Fig. 12 teilweise eine Ansicht der Greifer,
Fig. 13 eine Ansicht von unten mit der von Greifern erfaßten Haube,
Fig. 14 einen Teil des Gegenstandes nach Fig. 12 in vergrößerter Darstellung,
Fig. 15 eine andere Projektion des Gegenstandes nach Fig. 14.

Die dargestellte Vorrichtung dient zum Überziehen von Gutstapeln mit Hauben aus schrumpfbaren Folienschläuchen. Sie besteht in ihrem grundsätzlichen Aufbau aus einer Einrichtung zum Abziehen eines flachgelegten Folienschlauches 1 von einem Wickel 2, aus einer Schweiß- und Schneideinrichtung 3 zum Anbringen von Quernähten an und zum Abtrennen von Schlauchabschnitten 4 sowie aus beweglichen Greifern 5, 6 zum Erfassen des freien Haubenrandes 7.

Wie man einem Vergleich der Fig. 1 und 2 entnimmt, sind die beweglichen Greifer 5, 6, die gleichzeitig auch die Einrichtung zum Abziehen des flachgelegten Folienschlauches 1 vom Wikkel 2 bilden, oberhalb der Schweiß- und Schneideinrichtung 3 angeordnet, so daß der zunächst flachgelegte Folienschlauch 1 in vertikaler Richtung durch die Vorrichtung geführt wird.

Unterhalb der Schweiß- und Schneideinrichtung 3 ist eine Einrichtung 8 zum Aufspreizen der einander gegenüberliegenden Wandungen 9, 10 des flachgelegten Folienschlauches angeordnet (Fig. 1). Der Folienschlauch 1 ist ein Seitenfaltenschlauch.

Der vom Wickel 2 abgezogene Folienschlauch 1 wird zunächst über eine Spanneinrichtung 11 und dann über eine unterhalb der Einrichtung 8 zum Aufspreizen angeordnete Umlenkwalze 12 geführt. Er gelangt dann in den Bereich der Einrichtung 8 zum Aufspreizen, die ein im einzelnen nicht dargestelltes Spreizgestell aufweist, das sich innerhalb des Folienschlauches 1 befindet. Das Spreizgestell weist am unteren Ende eine Rolle 13 auf, die an einer oder beiden Wandungen 9 bzw. 10 des Folienschlauches anliegt und der außerhalb des Folienschlauches 1 maschinenfeste Stützbleche 14, 15 zugeordnet sind, die zur Vertikalen und unter einem Winkel angeordnet sind und dadurch den Aufspreizwinkel des aufzuspreizenden Folienschlauches 1 definieren. - Statt einer einzigen Rolle 13 können auch zwei Rollen nebeneinander angeordnet sein, die jeweils an einer der Wandungen 9 bzw. 10 anliegen und sich ggf. an den Stützblechen 14 bzw. 15 abstützen.

Im übrigen weist das Spreizgestell an seiner oberen, der Schweiß- und Schneideinrichtung 3 zugeordneten Seite 4 drehbare Scheiben 16, 17, 18, 19 auf, deren Achsen jeweils so angeordnet sind, daß die jeweiligen Scheibenebenen sich etwa mittig zwischen den am gespreizten Schlauchende einerseits von der zugeordneten Wandung 9 bzw. 10 und andererseits von den jeweils anschließenden Seitenfalten 20 bzw. 21 gebildeten Ebenen erstrecken. Wie man insbesondere der Fig. 3 entnimmt, laufen die Scheiben 16 bis 19 mit ihren jeweiligen Umfangsrändem längs der Faltlinien zwischen den Wandungen 9 bzw. 10 und den anschließenden Seitenfalten 20 bzw. 21. Den Scheiben 16 bis 19 sind außerhalb des Folienschlauches 1 maschinenfeste Stützrollen 22 zugeordnet.

Ferner sind am Maschinengestell gegen Wirkung von Federn 24 verschwenkbar oder verschiebbar zwei weitere Rollen 25, 26 gelagert, und zwar etwa in Höhe der Scheiben 16 bis 19. Diese Rollen 25 und 26 greifen in die jeweiligen Seitenfalten 20 bzw. 21 ein und laufen auf den Faltlinien der Seitenfalten 20, 21 ab. Da sie durch die zugeordneten Federn 24 beaufschlagt sind, spannen sie den bereits aufgespreizten Folienschlauch 1 in Umfangsrichtung so, wie das in Fig. 3 dargestellt ist.

Schließlich sind noch in der Ebene der Rollen 16 bis 19 jeweils zwischen den Rollen 16, 18 und 17, 19 Walzen 27, 28 am Spreizgestell angeordnet, denen außerhalb des Folienschlauches 1 Stützrollen 29 zugeordnet sind. Über diese Walzen 27 und 28 werden die Wandungen 9 bzw. 10 des aufgespreizten Folienschlauches 1 glatt geführt. Außerdem ist das Spreizgestell durch diese Walzen 27, 28 und die zugeordneten Stützrollen 29 gegen seitliches Kippen gesichert.

Die dargestellte Vorrichtung arbeitet wie folgt: Es wird ausgegangen von dem in Fig. 1 dargestellten Zustand, bei dem oberhalb der Einrichtung 8 zum Aufspreizen nach dem Abschneiden der vorangehenden Haube ein freier Haubenrand 7 verbleibt. Dieser Haubenrand wird von den Greifern 5, 6 erfaßt, die in geeigneter Weise geschwenkt und bis über den Haubenrand 7 geführt werden. Dabei müssen die Greifer 5, 6 die Ebene der Schweiß- und Schneideinrichtung 3 durchgreifen. Deswegen besitzt die Schneid-und Schweißeinrichtung 3 zwei in Richtung der Pfeile 30 bzw. 31 verschiebliche Schweißbacken 32, 33 mit angeschlossenen Schneidmessern 34. Die Schweißbacken 32, 33 sind auseinandergefahren, während die Greifer 5, 6 nach unten fahren bzw. ausschwenken, um den oberen freien Haubenrand 7 zu erfassen. Anschließend ziehen dann die Greifer 5, 6 das Schlauchende nach oben, wobei ein entsprechender Abschnitt des Folienschlauches 1 vom Wickel 2 abgezogen wird und ein weiterer Abschnitt im bzw. über die Einrichtung 8 zum Aufspreizen geführt wird. Der an den Haubenrand 7 anschließende Schlauchabschnitt4 hat zunächst prismatische Gestalt mit einem Querschnitt, wie er von den Wandungen 9,10 und den Seitenfalten 20, 21 in Fig. 3 definiert wird. Wenn die Greifer 5, 6 über eine der gewünschten Haubenlänge entsprechende Strecke nach oben verfahren worden sind, werden die beiden Schweißbacken 30, 31 gegeneinander gefahren, wobei sie die Wandungen 9, 10 und entsprechende Teile der Seitenfalten 20, 21 mitnehmen und sie zwischen sich einspannen, so daß eine den Boden der Haube definierende Querschweißnaht gebildet wird und gleichzeitig der die Haube bildende Schlauchabschnitt 4 unterhalb der Querschweißnaht 35 abgetrennt wird. Der abgetrennte Rand bildet wieder einen neuen Haubenrand 7, der beim nächsten Arbeitsgang von den Greifern 5, 6 aufgenommen wird.

Die in den Fig. 5 bis 15 dargestellte Vorrichtung dient zum Überziehen von Gutstapeln mit Hauben aus schrumpfbaren Folienschläuchen. Sie besteht ebenfalls aus einer Einrichtung zum Abziehen eines flachgelegten Folienschlauches 1 von einem Wickel 2, aus einer Schweiß- und Schneideinrichtung 3 zum Anbringen von Quernähten und zum Abtrennen von Schlauchabschnitten 4, sowie aus beweglichen Greifern 5, 6 zum Erfassen des freien Haubenrandes 7. Wie man der Fig. 5 entnimmt, wird der Folienschlauch 1 vom Wickel 2 über eine Umlenkrolle 40, die sich in Höhe einer Arbeitsplattform 41 befindet, zunächst nach oben und dann über eine weitere Umlenkrolle 42, eine Spanneinrichtung 11 mit Tänzerwalze 43 abgezogen, bevor er über eine weitere Umlenkrolle 44 nach unten abgelenkt und einer Einrichtung 8 zum Aufspreizen der einander gegenüberliegenden Wandungen 9, 10 des flachgelegten Folienschlauches zugeführt wird.

Die Einrichtung 8 zum Aufspreizen weist ein im einzelnen nicht dargestelltes Spreizgestell auf, das sich innerhalb des Folienschlauches 1 befindet. Das Spreizgestell weist an seiner unteren Seite drehbare Scheiben 16, 17, 18, 19 auf, deren Achsen jeweils so angeordnet sind, daß die jeweiligen Scheibenebenen sich etwa mittig zwischen den am gespreizten Schlauchende einerseits von der zugeordneten Wandung 9 bzw. 10 und andererseits von den jeweils anschließenden Seitenfalten 20 bzw. 21 gebildeten Ebenen erstrecken. Wie man insbesondere der Fig. 6 entnimmt, laufen die Scheiben 16 bis 19 mit ihren jeweiligen Umfangsrändern längs der Faltlinien zwischen den Wandungen 9 bzw. 10 und den anschließenden Seitenfalten 20 bzw. 21. Den Scheiben 16 bis 19 sind außerhalb des Folienschlauches maschinenfeste Stützrollen 22 zugeordnet, deren Achsen parallel zu den Achsen der zugeordneten Scheiben angeordnet sind.

Im Bereich der Scheiben 16 bis 18 sind außerdem Führungsbleche 45 vorgesehen, an deren Außenseiten der Folienschlauch im Bereich seiner Faltlinien geführt ist.

Ferner sind am Maschinengestell gegen die Wirkung von nicht dargestellten Federn verschwenkbar und verschiebbar zwei weitere Rollen 25, 26 gelagert, und zwar etwa in Höhe der Scheibe 16 bis 19. Diese Rollen 25 und 26 greifen in die jeweiligen Seitenfalten 20 bzw. 21 ein und laufen auf den Faltlinien der Seitenfalten 20, 21 ab. Da sie durch die zugeordneten Federn beaufschlagt sind, spannen sie den bereits aufgespreizten Folienschlauch 1 so, wie das in Fig. 6 bzw. 9 dargestellt ist.

Schließlich sind noch etwas unterhalb der Scheiben 16 bis 19 Walzen 27, 28 am Spreizgestell angeordnet, die auf außerhalb des Folienschlauches 1 angeordneten, maschinenfesten Stützrollen 29 abgestützt sind. Zusammen mit etwa in halber Höhe des Spreizgestells angeordneten Rollen 46, 47, die durch die Wandungen 9, 10 hindurch auf maschinenfesten Stützrollen 48, 49 abgestützt sind, tragen die genannten Rollen das Spreizgestell. Unterhalb des Spreizgestells befindet sich eine Einrichtung zum Aufspannen der Öffnung des Schlauchendes mit in die Öffnung einfahrbaren und die Öffnung aufspannenden Spannfingern 50. Jeweils zwei Spannfinger 50 sind an einem gemeinsamen Träger 51 befestigt, und zwar in einigem Abstand von den Enden des Trägers, damit das Folienmaterial sich nicht am Träger verfängt.

Die Träger 51 der Spannfinger 50 sind an einem Hebelgetriebe 52 gelagert, dem zwei pneumatische Zylinder 53, 54 als Stelltriebe zugeordnet sind. Die Kinematik der Hebelgetriebe 52 ist derart, daß die Spannfinger 50 in die Öffnung des aufgespreizten Schlauchendes gemäß Fig. 9 eingefahren und dann so nach außen bewegt werden können, bis die Spannfinger 50 in die Ecken der X-förmigen Öffnung eingreifen. Wenn die Spannfinger durch Betätigen der pneumatischen Zylinder 53 nach außen gezogen werden, spannen sie die Wandungen 9, 10 des Folienschlauches derart, daß nunmehr der Rand dieser Wandungen 9, 10 von Greifern erfaßt werden kann, die den Rand und den anschließenden Schlauchabschnitt über einen darunter befindlichen, nicht dargestellten Gutstapel ziehen.

Die in Fig. 11 dargestellten Greifer 5, 6 weisen jeweils zwei Greiferzangen 55, 56 auf. Die Greiferzangen 55, 56 sind jeweils an den Enden von Greiferarmen 57, 58 angeordnet. Die Greiferarme sind schwenkbeweglich an einem Träger 59 angeordnet, der seinerseits in Richtung des Pfeils 60 auf und ab beweglich ist, so daß die Greifer 5, 6 in der Lage sind, einen Schlauchabschnitt, der später eine Haube wird, von dem Spreizgestell abzuziehen und ihn über den darunter befindlichen Gutstapel zu ziehen.

Wie man einem Vergleich der Fig. 12 bis 15 entnimmt, sind die Greifer 5, 6 über ein Hebelgetriebe 61 miteinander gekoppelt, wobei als Stelltrieb ein pneumatischer Zylinder 62 dient.

Aus Fig. 14 entnimmt man, daß jede Greiferzange 55 bzw. 56 eine fest am zugeordneten Greiferarm 57 bzw. 58 angebrachte Zangenbacke 63 aufweist, deren als Klemmfläche dienende Innenseite aufgerauht ist. Am Greiferarm 57 bzw. an der verlängerten Zangenbacke 63 ist gelenkig eine weitere Zangenbacke 64 gelagert, die mit einem pneumatischen Zylinder 65 als Stelltrieb am zugeordneten Greiferarm 57 abgestützt ist (Fig. 12). Die schwenkbare Zangenbacke 64 trägt beim dargestellten Ausführungsbeispiel (Fig. 14) an ihrem äußeren Ende einen balligen Vorsprung 66, damit bei geschlossener Greiferzange eine definierte Klemmkraft zwischen den beiden Zangenbacken erreicht werden kann.

Außerdem ist an die schwenkbare Zangenbacke 64 noch ein Abstreifer 67 angeschlossen, der beim Öffnen der Greiferzange eine möglicherweise an der festen Zangenbacke 63 haftende Folie abstreift.

Die dargestellte Vorrichtung arbeitet wie folgt: Es wird ausgegangen von dem in Fig. 5 dargestellten Zustand, bei dem unterhalb der Einrichtung 8 zum Aufspreizen nach dem Abschneiden der vorangehenden Haube ein freier Haubenrand 7 verbleibt. In die von dem Haubenrand 7 umgebene Öffnung (Fig. 9) werden dann die Spannfinger 50 eingefahren und so auseinandergefahren, daß sich der in Fig. 10 dargestellte Zustand ergibt. Nunmehr können die Greifer 5, 6 den gespannten Rand der Wandungen 9, 10 erfassen (Fig. 13) und einen weiteren Abschnitt des Folienschlauches 1 von der Spreizeinrichtung ab sowie über den darunter befindlichen Gutstapel ziehen. Dabei können die Greifer 5, 6 zwischen den Bauteilen der auseinandergefahrenen Schweiß- und Schneideinrichtung 3 hindurchtreten. Wenn eine genügend große Länge abgezogen ist, werden die Schweißbacken 30, 31 der Schweiß- und Schneideinrichtung gegeneinandergefahren, wobei sie die Wandungen 9, 10 und entsprechende Teile der Seitenfalten 20, 21 mitnehmen und sie zwischen sich einspannen, so daß eine den Boden der zu bildenden Schrumpfhaube definierende Querschweißnaht gebildet wird und gleichzeitig der die Haube bildende Schlauchabschnitt unterhalb der Querschweißnaht abgetrennt wird. Der abgetrennte Rand bildet einen neuen Haubenrand 7, der beim nächsten Arbeitsgang von den Greifern 5, 6 aufgenommen wird.

## Patentansprüche

1. Vorrichtung zum Überziehen von Gutstapeln mit Hauben aus schrumpfbaren Folienschläuchen, mit einer Einrichtung zum Abziehen des flachgelegten Folienschlauches (1) von einem Wickel (2), einer Schweiß- und Schneideinrichtung (3) zum Anbringen von Quernähten und zum Abtrennen von Schlauchabschnitten (4), mit beweglichen Greifern (5, 6) zum Erfassen des freien Haubenrandes (7) und mit einer Einrichtung (8) zum Aufspreizen des flachgelegten Folienschlauches (1), dadurch gekennzeichnet, daß die beweglichen Greifer (5, 6) im wesentlichen oberhalb der Schweiß- und Schneideinrichtung (3) angeordnet sind und daß unterhalb der Schweiß- und Schneideinrichtung (3), jedoch innerhalb des Schlauchendes, die Einrichtung (8) zum Aufspreizen der einander gegenüberliegenden Wandungen (9, 10) des flachgelegten Folienschlauches (1) angeordnet ist, die ein Spreizgestell aufweist, das in einer Projektion senkrecht zur Schlauchachse einen im wesentlichen dreieckförmigen Querschnitt besitzt und über die Wandungen (9, 10) des Schlauchendes am Maschinengestell abgestützt ist.

2. Vorrichtung nach Anspruch 1, dadurch gekennzeichnet, daß die Einrichtung (8) zum Aufspreizen bzw. das Spreizgestell im Bereich seiner Ecken Gleiter oder Rollen (13, 16-19) zur Führung der Schlauchwandungen (9, 10) aufweist.

3. Vorrichtung nach Anspruch 1 oder 2, dadurch gekennzeichnet, daß das Spreizgestell im Bereich seiner unteren Dreieckspitze wenigstens eine Rolle (13) und damit starr verbunden auf der der Schweiß- bzw. Schneideinrichtung (3) zugewandten Seite wenigstens vier Rollen (16 bis 19) aufweist.

4. Vorrichtung nach einem der Ansprüche 1 bis 3, dadurch gekennzeichnet, daß den Gleitern bzw. Rollen (13, 16 bis 19) außerhalb des Folienschlauches (1) angeordnete Stützbleche (14, 15) oder Stützrollen (22, 29) zugeordnet sind.

5. Vorrichtung nach einem oder mehreren der Ansprüche 1 bis 3, dadurch gekennzeichnet, daß der flachgelegte Folienschlauch (1) unterhalb der Einrichtung (8) zum Aufspreizen über eine Umlenkwalze (12) geführt ist.

6. Vorrichtung nach einem oder mehreren der Ansprüche 1 bis 5 zum Überziehen von Seitenfaltenhauben, dadurch gekennzeichnet, daß die vier Rollen (16 bis 19) des Spreizgestells im Bereich der äußeren Faltlinien zwischen Wandungen (9, 10) und Seitenfalten (20, 21) angreifen und daß an einem Maschinengestell insbesondere in Höhe dieser vier Rollen (16 bis 19) zwei weitere Rollen (25, 26) angeordnet sind, die von außen an den inneren Faltlinien der Seitenfalten (20, 21 ) angreifen.

7. Vorrichtung nach Anspruch 6, dadurch gekennzeichnet, daß die außen angreifenden Rollen (25, 26) federbelastet sind.

8. Vorrichtung nach Anspruch 6 oder 7, dadurch gekennzeichnet, daß die vier oberen Rollen (16 bis 19) des Spreizgestells als flache Scheiben ausgebildet sind, deren Scheibenebene sich etwa mittig zwischen den am gespreizten Schlauchende einerseits von der zugeordneten Wandung (9 bzw. 10) und andererseits von der anschließenden Seitenfalte (20 bzw. 21) gebildeten Ebenen erstreckt.

9. Vorrichtung nach einem der Ansprüche 6 bis 8, dadurch gekennzeichnet, daß am Spreizgestell zwischen jeweils zwei Rollen (16, 18; 17, 19) Walzen (27, 28) zur Führung der Wandungen (9, 10) des Folienschlauches (1) angeordnet sind, denen außerhalb des Folienschlauches (1) Stützrollen (29) zur Abstützung des Spreizgestells am Maschinengestell zugeordnet sind.

10. Vorrichtung zum Überziehen von Gutstapein mit Hauben aus schrumpfbaren Folienschläuchen, mit einer Einrichtung zum Abziehen des flachgelegten Folienschlauches (1) an einem Wickel (2), einer Schweiß- und Schneideinrichtung (3) zum Anbringen von Quernähten und zum Abtrennen von Schlauchabschnitten (4) sowie mit beweglichen Greifern (5, 6) zum Erfassen des freien Haubenrandes und einer Einrichtung (8) zum Aufspreizen des flachgelegten Folienschlauches (1), dadurch gekennzeichnet, daß die beweglichen Greifer (5, 6) im wesentlichen unterhalb der Schweiß- und Schneideinrichtung (3) angeordnet sind und daß oberhalb der Schweiß-und Schneideinrichtung (3), jedoch innerhalb des Schlauchendes, die Einrichtung (8) zum Aufspreizen der einander gegenüberliegenden Wandungen (9, 10) des flachgelegten Folienschlauches (1) angeordnet ist, die ein Spreizgestell besitzt, das in einer Projektion senkrecht zur Schlauchachse einen im wesentlichen dreieckförmigen Querschnitt aufweist und über die Wandungen (9, 10) des Schlauchendes am Maschinengestell abgestützt ist.

11. Vorrichtung nach Anspruch 10, dadurch gekennzeichnet, daß die Einrichtung (8) zum Aufspreizen bzw. das Spreizgestell im Bereich seiner Ecken Leitern oder Rollen (16-19) zur Führung der Schlauchwandungen (9, 10) aufweist.

12. Vorrichtung nach Anspruch 10 oder 11, dadurch gekennzeichnet, daß das Spreizgestell an seiner Unterseite wenigstens vier Rollen (16 bis 19) aufweist, denen außerhalb des Folienschlauches Stützrollen (22) zugeordnet sind.

13. Vorrichtung nach Anspruch 12, dadurch gekennzeichnet, daß jede Rolle (16 bis 19) mit ihrer zugeordneten Stützrolle (22) parallelachsig ist.

14. Vorrichtung nach einem oder mehreren der Ansprüche 10 bis 13 zum Überziehen von Seitenfaltenhauben, dadurch gekennzeichnet, daß die vier Rollen (16 bis 19) des Spreizgestells im Bereich der äußeren Faltlinien zwischen Wandungen (9, 10) und Seitenfalten (20, 21) angreifen und daß an einem Maschinengestell insbesondere in Höhe dieser vier Rollen (16 bis 19) zwei weitere Rollen (25 bis 26) angeordnet sind, die von außen an den inneren Faltlinien der Seitenfalten (20.21) angreifen.

15. Vorrichtung nach einem oder mehreren der Ansprüche 10 bis 14, dadurch gekennzeichnet, daß die vier Rollen (16 bis 19) des Spreizgestells als flache Scheiben ausgebildet sind, deren Scheibenebene sich etwa mittig zwischen den am gespreizten Schlauchende einerseits von der zugeordneten Wandung (9 bzw. 10) und andererseits von der anschließenden Seitenfalte (20 bzw. 21) gebildeten Ebene erstreckt.

16. Vorrichtung nach einem oder mehreren der Ansprüche 10 bis 15, dadurch gekennzeichnet, daß neben jeder der vier Rollen (16 bis 19) ein Führungsblech (45) für die Folie angeordnet ist.

17. Vorrichtung nach einem oder mehreren der Ansprüche 10 bis 16, dadurch gekennzeichnet, daß im Bereich der Unterseite des Spreizgestells an den ebenen Wandungen (9, 10) des gespreizten Folienschlauches (1) angreifende Rollen (27, 28) angeordnet sind, die sich auf außerhalb des Folienschlauches (1) angeordneten maschinenfesten Stützrollen (29) abstützen.

18. Vorrichtung nach einem oder mehreren der Ansprüche 10 bis 17, gekennzeichnet durch etwa in halber Höhe des Spreizgestells an den ebenen Wandungen (9, 10) des Folienschlauches (1) angreifende Rollen (46, 47), die sich auf außerhalb des Folienschlauches (1) angeordneten maschinenfesten Stützrollen (48, 49) abstützen.

19. Vorrichtung nach einem oder mehreren der Ansprüche 10 bis 18, gekennzeichnet durch eine unterhalb des Spreizgestells angeordnete Einrichtung (50, 51) zum Aufspannen der Öffnung des Schlauchendes mit in die Öffnung einfahrbaren und die Öffnung aufspannenden Spannfingern.

20. Vorrichtung nach Anspruch 19, dadurch gekennzeichnet, daß die Spannfinger (50) an Hebelgetrieben (52) geführt sind.

21. Vorrichtung nach Anspruch 19 oder 20, dadurch gekennzeichnet, daß den Spannfingern (50) hydraulische oder pneumatische Zylinder (43,44) als Stelltriebe zugeordnet sind.

22. Vorrichtung nach einem oder mehreren der Ansprüche 10 bis 21, dadurch gekennzeichnet, daß die Spannfinger (50) federbelastet sind.

23. Vorrichtung nach einem oder mehreren der Ansprüche 10 bis 22, dadurch gekennzeichnet, daß die Greifer (5, 6) aus Greiferzangen (55, 56) bestehen, die an gesteuert beweglichen Greiferarmen (57,58) angeordnet sind.

24. Vorrichtung nach Anspruch 23, dadurch gekennzeichnet, daß eine Zangenbacke (63) fest am Greiferarm (57) angebracht und daß die andere Zangenbacke (64) gelenkig am Greiferarm (57) gelagert sowie über einen Stelltrieb (65) am Greiferarm (57) abgestützt ist.

25. Vorrichtung nach Anspruch 23 oder 24, dadurch gekennzeichnet, daß an der beweglichen Zangenbacke (64) ein Abstreifer (67) befestigt ist.

26. Vorrichtung nach einem der Ansprüche 23 bis 25, gekennzeichnet durch eine Anordnung der Art, daß bei geschlossener Greiferzange (55, 56) lediglich die freien Enden der Zangenbacken (63,64) einander berühren.

## Claims

1. Apparatus for drawing a shrinkable hood from film tubes over a stack of goods, with a device for taking off the compressed film tubes (1) from a roll (2), a welding and cutting device for making lateral seams and for separating the tube sections (4) with movable grippers (5, 6) for gripping the free end of the hood (7) and with a device (8) for spreading the film tube (1), characterised in that the movable grippers (5, 6) are essentially mounted above the welding and cutting device (3) and that the device (8) for spreading the opposing walls (9, 10) of the compressed film tube is mounted below the welding and cutting device, inside the end of the tube, however, and which has a substantially triangular cross-section at right angles to the tube axis and is supported by means of the walls (9, 10) of the tube end on the machine frame.

2. Apparatus according to claim 1, characterised in that the spreading device (8) or spreading frame has sliders or rollers (13, 16-19) in the area of its corners to guide the tube walls (9, 10).

3. Apparatus according to claim 1 or 2, characterised in that the spreading frame has at least one roller (13) in the area of its lower triangular point and at least four rollers (16 to 19) on the side facing the welding or cutting device (3) which is rigidly connected to it.

4. Apparatus according to one of claims 1 to 3, characterised in that the guiding plates (14, 15) or support rollers (22, 29), arranged outside the film tube, are associated with the sliders or rollers (13,16to 19).

5. Apparatus according to one or several of claims 1 to 3, characterised in that the compressed film tube (1) is guided beneath the spreading device (8) via a guide-roller (12).

6. Apparatus according to one or several of claims 1-5 for drawing hoods with lateral folds, characterised in that the four rollers (16 to 19) of the spreading frame engage in the area of the outer fold lines between the walls (9, 10) and lateral folds (20, 21) and that on one machine frame, in particular, at the height of the four rollers (16 to 19) two additional rollers are arranged, which engage from the outside on the inner fold lines of the lateral folds (20, 21

7. Apparatus according to claim 6, characterised in that the rollers (25, 26) engaging externally are spring loaded.

8. Apparatus according to claim 6 or 7, characterised in that the four upper rollers (16 to 19) of the spreading frame are constructed as flat pulleys, the pulley plane of which extends aproxi- mately axially between the plane surfaces formed at the spread tube end, on the one hand by the associated wall (9 or 10), and on the other hand by the adjacent lateral fold (20 or 21).

9. Apparatus according to one of claims 6 to 8, characterised in that rollers (27, 28) for guiding the walls (9, 10) of the film tube (1), which rollers are associated outside the tube (1) with support rolls (29) for supporting the spreading frame on the machine frame, are disposed on the spreading frame between two rolls (16, 18; 17, 19) in each case.

10. Apparatus for drawing hoods from shrinkable film tubes over stacks of goods, with a device for taking off the the compressed film tubes on a roll (2), a welding and cutting device (3) for making lateral seams and for separating the tube sections (4) and with movable grippers (5, 6) for gripping the free edge of the hood and a device (8) for spreading the compressed film tube (1), characterised in that the movable grippers (5, 6) are necessarily arranged below the welding and cutting device (3) an that the device (8) for spreading the opposing walls (9, 10) of the compressed film tube (1) is arranged above the welding and cutting device (3), inside the end of the tube, however, and which has an spreading frame which at right angles to the tube axis is essentially triangular in cross-section and is supported by means of the walls (9, 10) of the tube end on the machine frame.

11. Apparatus according to claim 10, characterised in that the spreading device (8) or expansion frame has guides or rollers (16-19) in the area of its corners for guiding the tube walls (9, 10).

12. Apparatus according to claim 10 or 11, characterised in that the expansion frame has at least four rollers (16 to 19) on its underside, with which the support rollers (22) are associated outside the film tube.

13. Apparatus according to claim 12, characterised in that each roller (16 to 19) is axially parallel to its associated support roller (22).

14. Apparatus according to one or several of claims 10 to 13 for drawing hoods with lateral folds, characterised in that the four rollers (16 to

19) of the expansion frame engage in the area of the outer fold lines between the walls (9, 10) and lateral folds (20, 21) and in that two additional rollers (25, 26) are arranged on one machine frame, in particular at the height of the four rollers (16 to 19) and which engage from the outside on the inner fold lines of the lateral folds (20, 21

15. Apparatus according to one or several claims 10 to 14, characterised in that the four rollers (16 to 19) of the spreading frame are constructed as flat pulleys, the pulley plane of which extends approximately axially between the surfaces formed at the expanded tube end, on the one hand by the associated wall (9 or 10) and on the other hand by the connected lateral fold (20, 21).

16. Apparatus according to one or several of claims 10 to 15, characterised in that a guide plate (45) for the film is mounted adjacent to each of the four rollers (16 to 19).

17. Apparatus according to one or several of claims 10 to 16, characterised in that rollers (27, 28) engaging on the flat walls of the spread film tube (1) are disposed in the area of the underside of the expansion frame, and which are supported outside the the film tube (1) on support rollers (29) mounted rigid with the machine.

18. A device according to one or several of claims 10 to 17, characterised by rollers (46, 47) engaging at approximately half the height of the expansion frame on the flat walls (9, 10) of the film tube (1), and which are supported on support rollers (48, 49) mounted rigid with the machine.

19. Apparatus according to one of claims 10 to 18, characterised by a device (50, 51 ) for stretching the opening of the tube end arranged below the spreading frame, with stretching fingers which can be inserted into the opening and which stretch the opening.

20. Apparatus according to claim 19, characterised in that the stretching fingers (50) are guided on lever drive units (52).

21. Apparatus according to claim 19 or 20, characterised in that hydraulic or pneumatic cylinders (43, 44) are associated with the stretching fingers (50) as adjustable drive means.

22. Apparatus according to one or several of claims 10 to 21, characterised in that the stretch fingers (50) are spring-loaded.

23. Apparatus according to one or several claims 10-22, characterised in that the grippers (5, 6) comprise gripper clamps, which are arranged on synchronised movable gripper arms (57,58).

24. Apparatus according to claim 1, characterised in that a clamp jaw is mounted rigid with the gripper arm (57) and that the other clamp jaw (64) is mounted in an articulated manner on the gripper arm (57) and supported by means of an adjustable drive means (65) on the gripper arm (57).

25. Apparatus according to claims 23 or 24, characterised in that a wiper is secured to the movable clamp jaw (64).

26. Apparatus according to one of claims 23 to 25, characterised by an arrangement such that when the gripper clamp (55, 56) is closed only the free ends of the clamp jaws (63, 64) are in contact with one another.

## Revendications

1. Dispositif pour enfiler un capot de feuille rétractable sur une pile d'articles, comportant un dispositif pour retirer d'une bobine (2) la gaine de feuille mise à plat (1), un dispositif de soudage et de coupage (3) pour pratiquer des soudures transversales et pour séparer des tronçons de gaine (4), des preneurs mobiles (5, 6) pour saisir le bord libre (7) du capot et un dispositif (8) pour étaler la gaine de feuille mise à plat (1), caractérisé en ce que les preneurs mobiles (5, 6) sont essentiellement disposés au-dessus du dispositif de soudage et de coupage (3), et en ce qu'en dessous du dispositif de soudage et de coupage (3), mais à l'intérieur de l'extrémité de la gaine, est disposé le dispositif (8) servant à écarter les parois opposées entre elles (9, 10) de la gaine de feuille mise à plat (1), dispositif qui présente un bâti d'écartement qui, dans une projection perpendiculairement à l'axe de la gaine, présente une section pratiquement triangulaire et qui s'appuie sur le bâti de la machine par l'intermédiaire des parois (9, 10) de l'extrémité de la gaine.

2. Dispositif selon la revendication 1, caractérisé en ce que le dispositif d'écartement (8) ou le bâti d'écartement présente dans la région de ses angles des patins ou des galets (13,16 à 19) pour guider les parois (9, 10) de la gaine.

3. Dispositif selon l'une des revendications 1 et 2, caractérisé en ce que le bâti d'écartement présente, dans la région de sa pointe inférieure de triangle, au moins un galet (13) et au moins quatre galets (16 à 19) reliés rigidement à celui- ci, du côté tourné vers le dispositif de soudage et de coupage (3).

4. Dispositif selon l'une des revendications 1 à3, caractérisé en ce qu'aux patins ou galets (13, 16 à 19) sont adjoints des plaques de soutien (14, 15) ou des galets de soutien (22, 29) disposés hors de la gaine de feuille.

5. Dispositif selon une ou plusieurs des revendications 1 à 3, caractérisé en ce que la gaine de feuille mise à plat (1) est guidée, en dessous du dispositif d'écartement (8), par dessus un rouleau de renvoi (12).

6. Dispositif selon une ou plusieurs des revendications 1 à 5, pour l'enfilage de capots à plis latéraux, caractérisé en ce que les autres galets (16 à 19) du bâti d'écartement s'appliquent dans la région des lignes extérieures de pliage entre parois (9, 10) et plis latéraux (20, 21), et en ce que sur un bâti de machine sont disposés, en particulier à la hauteur de ces quatre galets (16 à 19), deux autres galets (25, 26) qui s'appliquent de l'extérieur aux lignes intérieures de pliage des plis latéraux (20,21).

7. Dispositif selon la revendication 6, caractérisé en ce que les galets s'appliquant extérieurement (25, 26) sont sollicités par ressort.

8. Dispositif selon l'une des revendications 6 à 7, caractérisé en ce que les quatre galets supérieurs (16 à 19) du bâti d'écartement sont constitués sous la forme de disques plats dont le plan de disque s'étend à peu près à mi-chemin entre les plans formés, à l'extrémité écartée de la gaine, d'une part, par la paroi correspondante (9, 10) et, d'autre part, par le pli latéral adjacent (20,21).

9. Dispositif selon l'une des revendications 6 à 8, caractérisé en ce que sur le bâti d'écartement sont disposés, chaque fois entre deux galets (16, 18; 17, 19), des rouleaux (27, 28) servant à guider les parois (9, 10) de la gaine de feuille (1) et auxquels sont adjoints, hors de la gaine de feuille (1), des galets de soutien (29) servant à soutenir le bâti d'écartement sur le bâti de machine.

10. Dispositif pour enfiler un capot de feuille rétractable sur une pile d'articles, comportant un dispositif pour retirer d'une bobine (2) la gaine de feuille mise à plat (1), un dispositif de soudage et de coupage (3) pour pratiquer des soudures transversales et pour séparer des tronçons de gaine (4) ainsi que des preneurs mobiles (5, 6) pour saisir le bord libre du capot et un dispositif (8) pour étaler la gaine de feuille mise à plat (1), caractérisé en ce que les preneurs mobiles (5, 6) sont essentiellement disposés en dessous du dispositif de soudage et de coupage (3), et en ce qu'au-dessus du dispositif de soudage et de coupage (3), mais à l'intérieur de l'extrémité de la gaine, est disposé le dispositif (8) servant à écarter les parois opposées entre elles (9, 10) de la gaine de feuille mise à plat, (1), dispositif qui présente un bâti d'écartement qui, dans une projection perpendiculaire à l'axe de la gaine, présente une section pratiquement triangulaire et qui s'appuie sur le bâti de la machine par l'intermédiaire des parois (9, 10) de l'extrémité de la gaine.

11. Dispositif selon la revendication 10, caractérisé en ce que le dispositif d'écartement (8) ou le bâti d'écartement présente dans la région de ses angles des patins ou des galets (16 à 19) pour guider les parois (9, 10) de la gaine.

12. Dispositif selon l'une des revendications 10 et 11, caractérisé en ce que le bâti d'écartement présente à son côté inférieur au moins quatre galets (16 à 19) auxquels sont adjoints, hors de la gaine de feuille, des galets de soutien (22).

13. Dispositif selon la revendication 12, caractérisé en ce que chaque galet (16 à 19) a un axe parallèle à celui du galet de soutien (22) qui lui est adjoint.

14. Dispositif selon une ou plusieurs des revendications 10 à 13, pour l'enfilage de capots à plis latéraux, caractérisé en ce que les quatre galets (16 à 19) du bâti d'écartement s'appliquent, dans la région des lignes extérieures de pliage, entre parois (9, 10) et plis latéraux (20,21), et en ce que sur un bâti de machine sont disposés, en particulier à la hauteur de ces quatre galets (16 à 19), deux autres galets (25 à 26) qui s'appliquent de l'extérieur aux lignes intérieures de pliage des plis latéraux (20,21 ).

15. Dispositif selon une ou plusieurs des revendications 10 à 14, caractérisé en ce que les quatre galets (16 à 19) du bâti d'écartement sont constitués sous la forme de disques plats dont le plan de disque s'étend à peu près à mi-chemin entre les plans formés, à l'extrémité écartée de la gaine, d'une part, par la paroi correspondante (9, 10) et, d'autre part, par le pli latéral adjacent (20, 21

16. Dispositif selon une ou plusieurs des revendications 10 à 15, caractérisé en ce qu'à côté de chacun des quatre galets (16 à 19) est disposée une plaque de guidage (45) pour la feuille.

17. Dispositif selon une ou plusieurs des revendications 10 à 16, caractérisé en ce que dans la région du bâti d'écartement sont disposés des galets (27, 28) s'appliquant aux parois planes (9, 10) de la gaine de feuille écartée (1) et qui s'appuient sur des galets de soutien (29), solidaires de la machine, disposés hors de la gaine de feuille (1).

18. Dispositif selon une ou plusieurs des revendications 10 à 17, caractérisé par des galets (46, 47) s'appliquant à peu prés à mi-hauteur du bâti d'écartement contre les parois planes (9,10) de la gaine de feuille (1) et qui s'appuient sur des galets de soutien (48, 49) solidaires de la machine, disposés hors de la gaine de feuille (1 ).

19. Dispositiv selon une ou plusieurs des revendications 10 à 18, caractérisé par un dispositif (50, 51) disposé en dessous du bâti d'écartement, pour étirer l'ouverture de l'extrémité de la gaine, présentant des doigts tendeurs pouvant être introduits dans l'ouverture et étirant l'ouverture.

20. Dispositif selon la revendication 19, caractérisé en ce que les doigts tendeurs (50) sont guidés sur des mécanismes à leviers (52).

21. Dispositif selon l'une des revendications 19 et 20, caractérisé en ce qu'aux doigts tendeurs (50) sont adjoints, comme mécanismes de réglage, des vérins hydrauliques ou pneumatiques (43,44).

22. Dispositif selon une ou plusieurs des revendications 10 à 21, caractérisé en ce que les doigts tendeurs (50) sont sollicités par ressort.

23. Dispositif selon une ou plusieurs des revendications 10 à 22, caractérisé en ce que les preneurs (5, 6) sont formés de pinces preneuses (55, 56) qui sont disposées sur des bras preneurs (57, 58) mobiles de façon commandée.

24. Dispositif selon la revendication 23, caractérisé en ce qu'une mâchoire de pince (63) est disposée de façon fixe sur le bras preneur (57), et en ce que l'autre mâchoire de pince (64) est montée de façon articulée sur le bras preneur (57) et est soutenue sur le bras preneur (57) par l'intermédiaire d'un mécanisme de réglage (65).

25. Dispositif selon l'une des revendications 23 et 24, caractérisé en ce qu'à la mâchoire mobile de pince (64) est fixé un détacheur (67).

26. Dispositif selon l'une des revendications 23 à 25, caractérisé par une disposition telle que lorsque la pince preneuse (55, 56) est fermée, seules les extrémités libres des mâchoires de pince (63, 64) se touchent.
